# EUROPÄISCHE PATENTSCHRIFT

(11) **EP 3 080 458 B1**
(45) Veröffentlichungstag und Bekanntmachung des Hinweises auf die Patenterteilung: **07.10.2020**
(21) Anmeldenummer: 14823898.3
(22) Anmeldetag: 12.12.2014
(51) Int. Cl.: F04C 29/02, F04C 18/16

(54) **VERDICHTER**
COMPRESSOR
COMPRESSEUR

(30) Priorität: 12.12.2013 DE 102013020533
(43) Veröffentlichungstag der Anmeldung: 19.10.2016
(73) Patentinhaber: GEA Refrigeration Germany GmbH, 13509 Berlin (DE)
(72) Erfinder: ZAYTSEV, Dmytro, 13509 Berlin (DE)
(74) Vertreter: Mederle-Hoffmeister, Stefan
(86) Internationale Anmeldenummer: PCT/EP2014/003344
(87) Internationale Veröffentlichungsnummer: WO 2015/086160

(56) Entgegenhaltungen:
- WO-A2-2010/012570
- DE-A1- 19 845 993
- DE-A1-102010 002 649

## Beschreibung

Die vorliegende Erfindung betrifft einen Schraubenverdichter gemäß dem Oberbegriff des Patentanspruchs 1.

Es gibt sowohl Schraubenverdichter , die in einer Trockenlauf-Betriebsweise arbeiten, als auch Schraubenverdichter, die in einer ölüberfluteten Betriebsweise arbeiten. Bei den zuletzt genannten Schraubenverdichtern spielt Öl sowohl als Schmiermittel eine Rolle, als auch beim Verdichtungsvorgang selbst als Dichtmittel. Um jedoch keinen unerwünschten Öleintrag in eine Kälteanlage zu erhalten, die von dem Verdichter mit verdichtetem Kältemittel versorgt wird, ist in der Regel ein Ölabscheider auf einer Hochdruckseite solcher Schraubenverdichter vorgesehen.

Nach dem Stand der Technik besteht ein Ölabscheider beispielsweise eines semihermetischen Kompaktschraubenverdichters aus zwei Räumen bzw. Volumina, die durch einen Demistor, auch als Tropfenabscheider oder Aerosolabscheider bezeichnet, aus Metallgestrick getrennt sind. Komprimiertes Gas-Ölgemisch gelangt aus einem Druckrohr, das von einer Verdichtungsvorrichtung bzw. Verdichtungseinheit in Form wenigstens eines Schraubenläufers gespeist wird, in den ersten Raum bzw. das erste Volumen, in dem eine Öl-Vorabscheidung stattfindet, bevor es durch den Demistor hindurchtritt.

Ein Teil des Öls scheidet sich an einer Begrenzungswand des ersten Volumens ab und strömt trägheitsbedingt an dieser Wand nach unten. Nachteilig ist es, dass ein Teil dieses Ölstroms in die Nähe des Demistors gelangt und sich dort wieder mit dem verdichteten Medium, beispielsweise Kältemittel-Gas, vermischt, da es von der Gasströmung entsprechend mitgerissen wird. Solche oder ähnliche Verdichter sind beispielsweise aus der DE 198 45 993 A1, der WO 2010/012570 A2 oder der DE 10 2010 002 649 A1 bekannt. Ausgehend hiervon ist es die Aufgabe der vorliegenden Erfindung, einen Schraubenverdichter anzugeben, der eine möglichst effiziente Ölabscheidung aufweist.

Diese Aufgabe wird durch einen Schraubenverdichter mit den Merkmalen des Patentanspruchs 1 gelöst.

Der Schraubenverdichter, der eine Verdichtungsvorrichtung, insbesondere in Form wenigstens eines Schraubenläufers aufweist, die einer Ölabscheidevorrichtung ein verdichtetes Medium zuführt ist derart ausgebildet, dass:
- der Verdichter ein erstes Volumen und ein zweites Volumen, sowie eine die beiden Volumina trennende Trennvorrichtung aufweist,
- das erste Volumen durch eine Gehäuseinnenwand und eine Trennvorrichtung, welche das erste Volumen von dem zweiten Volumen trennt, begrenzt ist, und
- die Trennvorrichtung einen Demistor aufweist.
Das verdichtete Medium, das insbesondere Kältemittel (mit einem Ölanteil) sein kann, gelangt dabei durch den Demistor von dem ersten Volumen in das zweite Volumen. An der Trennvorrichtung ist eine Ölabführvorrichtung bzw. Ölfangvorrichtung angeordnet, die es verhindert, dass bereits an der Gehäuseinnenwand des ersten Volumens abgeschiedenes Öl durch das strömende verdichtete Medium wieder mitgerissen und somit wieder mit demselben vermischt wird.

Weitere optionale Merkmale der Erfindung sind in den Unteransprüchen, sowie der folgenden Figurenbeschreibung angegeben. Die beschriebenen jeweiligen Merkmale können einzeln oder in beliebigen Kombinationen realisiert sein. Die Erfindung wird demnach im Folgenden mit Bezug auf die beiliegenden Zeichnungen anhand von beispielhaften Ausführungsformen beschrieben. In den Zeichnungen zeigen:
Fig. 1 eine Ansicht einer beispielhaften Ausführungsform eines erfindungsgemäßen Verdichters; und
Fig. 2 eine vergrößerte Darstellung eines Teilabschnitts der Fig.1.

In Fig. 1 ist eine mögliche Ausführungsform eines erfindungsgemäßen Verdichters, genauer eines erfindungsgemäßen Schraubenverdichters 10, der nachstehend auch kurz als Verdichter 10 bezeichnet wird, dargestellt. Der Verdichter 10 weist ein Gehäuse 12 und einen in dem Gehäuse 12 angeordneten Elektromotor 14 auf. Ferner weist der Verdichter 10 eine Antriebswelle 16 und eine Verdichtungsvorrichtung 18, die einen Schraubenläufer 20 und einen zweiten Schraubenläufer 22, der mit dem ersten Schraubenläufer 20 in Eingriff steht, aufweist. Die Schraubenläufer 20, 22 werden über die Antriebswelle 16 direkt (in alternativen Ausführungsformen indirekt, beispielsweise über eine Getriebeanordnung) dreh-angetrieben. Alternativ ist auch ein Schraubenverdichter 10 mit nur einem Schraubenläufer denkbar.

Der erste Schraubenläufer 20 ist um eine erste, in axialer Richtung angeordnete Drehachse drehbar angeordnet. Der zweite Schraubenläufer 22 ist um eine zweite Drehachse, welche sich parallel zu der ersten Drehachse erstreckt, drehbar angeordnet. Sowohl der erste als auch der zweite Schraubenläufer 20, 22 sind in einem Verdichtungsraum 24 angeordnet, der gegen die Umgebung hin wenigstens abschnittweise fluiddicht ausgebildet ist und in ein Hochdruckvolumen 26 mündet.

Der Verdichter 10 der beschriebenen Ausführungsform arbeitet in einer ölüberfluteten Betriebsweise, in welcher im Verdichter 10 befindliches Öl sowohl als Schmiermittel, als auch (beispielsweise beim Verdichtungsvorgang selbst) als Dichtmittel verwendet wird. Dies heißt, dass das zu verdichtende Medium, beispielsweise Kältemittel, Öl, insbesondere in Tropfenform oder als Aerosol, mitführt bzw. mit Öl vermischt ist. Nach dem durch die Verdichtungsvorrichtung 18 bewirkten Verdichtungsvorgang wird das verdichtete Medium -Öl-Gemisch (Gas-Öl-Gemisch) dann über das Hochdruckvolumen 26 über ein Druckrohr 28 einer Ölabscheidevorrichtung 30 zugeführt.

Der Verdichter 10 weist hierzu ein erstes Volumen 32 in Form einer ersten Kammer und ein zweites Volumen 34 in Form einer zweiten Kammer auf, wobei das erste Volumen 32 und das zweite Volumen 34 durch eine Trennvorrichtung 36, die eine Trennwand 38 aufweist, getrennt sind. Die Trennwand weist einen ersten Trennwandabschnitt 38-1 in Form eines Lochblechs und einen zweiten Trennwandabschnitt 38-2, der mit dem ersten Trennwandabschnitt 38-1 verbunden und als Materialabschnitt ohne Aussparung ausgebildet ist, auf. Während der erste Trennwandabschnitt 38-1 in einem oberen Bereich des Verdichters 10 bzw. dem ersten Volumen 32 angeordnet ist, ist der zweite Trennwandabschnitt 38-2 in einem unteren Bereich des Verdichters angeordnet. In bzw. an der Trennwand 38 ist ein Demistor 40 angeordnet. Das erste Volumen 32 weist eine in etwa zylinderförmige Gehäuseseitenwand 42 auf, die an einem ersten Ende 44 durch eine Stirnwand 46 und an einem der Stirnwand 46 gegenüberliegenden zweiten Ende 48 durch die Trennvorrichtung 36, insbesondere Trennwand 38, begrenzt ist. Vom zweiten Volumen 34 aus gelangt das verdichtete Medium dann zu einem Verdichterausgang 50, von wo aus es der jeweiligen gewünschten Anwendung zur Verfügung steht.

In dem ersten Volumen 32, in das das verdichtete Medium samt dem mitgeführten Öl über das Druckrohr 28 eingebracht wird, erfolgt eine Öl-Vorabscheidung. Dabei schlägt sich Öl an einer Gehäuseinnenwand 52 des ersten Volumens 32 nieder. Um zu verhindern, dass Öl, das bereits an der Gehäuseinnenwand 52 abgeschieden wurde, wieder von dem strömenden verdichteten Medium mitgerissen wird, ist an der Trennvorrichtung 36, insbesondere Trennwand 38, eine Ölabführvorrichtung bzw. Ölablaufvorrichtung bzw. Ölfangvorrichtung 54 angeordnet.

Weiteres mit dem strömenden verdichteten Medium vermischtes Öl wird dann beim Durchtreten des Demistors 40 abgeschieden, welcher hierfür ein Metallgestrick bzw. Metallgeflecht, das in dem durchströmten Gebiet angeordnet ist, aufweist. Es sei an dieser Stelle angemerkt, dass anstelle eines Metall- oder Drahtgestricks auch beispielsweise eine Lamellenkonstruktion denkbar wäre. Ein Metall- oder Drahtgestrick stellt jedoch eine stör-unanfällige und langlebige Konstruktion sicher.

Das erste Volumen 32 ist, wie vorstehend erwähnt, in etwa zylinderförmig ausgebildet, so dass die Trennwand 38 mit dem Demistor 40 (d.h. die Trennwand 38, an welcher der Demistor 40 angeordnet ist) in etwa eine kreisförmige Grundfläche hat. Alternativ sind auch andere Ausgestaltungen (rechteckig, sechs- oder achteckig oder mit vielen Ecken versehen) denkbar, insbesondere für Druckbehälter ist aber die in etwa kreisförmige Ausgestaltung oftmals zu bevorzugen. Die Ölabführvorrichtung bzw. Ölfangvorrichtung 54 ist kanalförmig ausgebildet und erstreckt sich von einem radial äußeren Ende der Trennvorrichtung 36, insbesondere Trennwand 38 nach innen.

Die in Form eines Kanals ausgebildete Ölabführvorrichtung bzw. Ölfangvorrichtung 54 weist eine im Querschnitt in etwa L-förmig ausgebildete Begrenzung 56, insbesondere Wandung, auf, welche an der Trennvorrichtung 36, in der vorliegend beschriebenen Ausführungsform an der Trennwand 38 angeordnet und mit der Gehäuseseitenwand 42 bzw. der Gehäuseinnenwand 52 in Anlage ist, welche eine seitliche Begrenzung der Ölabführvorrichtung bzw. Ölfangvorrichtung 54 bildet, sodass diese insgesamt eine Kanalform (in etwa U-förmigen Querschnitt aufweist). Die Ölabführvorrichtung bzw. Ölfangvorrichtung 54 erstreckt sich über einen segmentartigen Abschnitt, genauer einen kreissegmentartigen Abschnitt der Trennwand 38. Dort wo die Ölabführvorrichtung bzw. Ölfangvorrichtung 54 nicht ausgebildet ist, kann das sich darin sammelnde Öl in einen im Verdichter befindlichen Ölsumpf ablaufen. Das heißt, dass die Ölabführvorrichtung bzw. Ölfangvorrichtung 54 an einer im Betrieb des Verdichters 10 unten befindlichen Seite in einem (Kreis-)Sektor von 20° bis 90°, vorzugsweise von 60° bis einschließlich 80° nicht ausgebildet ist bzw. ausgespart ist. Dies heißt in anderen Worten gesagt, dass die Ölabführvorrichtung bzw. Ölfangvorrichtung 54 einen Sektorwinkel von 270° bis 340°, vorzugsweise 280° bis 300° aufweist. In der konkret beschriebenen Ausführungsform beträgt der Sektorwinkel 290°.

Die Ölabführvorrichtung bzw. Ölfangvorrichtung 54 ist in der beschriebenen Ausführungsform vollständig in dem ersten Volumen 32 angeordnet. Die Ölabführvorrichtung bzw. Ölfangvorrichtung 54 weist einen Ölauslass bzw. Ölaustritt bzw. eine Ölauslassöffnung 55 auf, der bzw. die in dem ersten Volumen 32 angeordnet ist, insbesondere somit dort mündet. So wird das durch die Ölabführvorrichtung bzw. Ölfangvorrichtung 54 eingefangene bzw. abgeführte Öl in das erste Volumen 32 hinein abgeleitet bzw. abgeführt.

Es sei an dieser Stelle angemerkt, dass die Ölabführvorrichtung bzw. Ölfangvorrichtung 54 in alternativen Ausführungsformen auch an bzw. in der Trennwand 38 und/oder dem Demistor 40, beispielsweise als Vertiefung oder auch in Form einer Stelle reduzierter Materialansammlung, beispielsweise Nut ausgebildet sein kann. Die vorstehend beschriebene Ausführungsform gemäß Fig. 1 und Fig. 2 jedoch stellt eine wirkungsvolle Konstruktion sicher, bei der eine optimale Ölabfuhr sichergestellt ist.

Es bleibt zu erwähnen, dass sich das Druckrohr 28 zum Zuführen des verdichteten Mediums, das sich in das erste Volumen 32 hineinerstreckt, in diesem eine 90°-Biegung aufweist und an seinem Auslass 58 zu der der Trennvorrichtung 36 abgewandten Seite hin abgeschrägt ist, so dass ein möglichst großer Innenwandbereich des ersten Volumens 32 angeströmt wird. Dies erleichtert die Öl-Vorabscheidung.

Zusammenfassend lässt sich festhalten, dass, um ein Wiedermischen von bereits abgeschiedenem Öl mit dem Gas am Demistor 40 zu vermeiden, erfindungsgemäß eine Ölabführvorrichtung bzw. Ölfangvorrichtung 54 (Ölfangkragen) vorgesehen ist. Der Ölfangkragen bildet zusammen mit der Innenseite der Gehäusewand des ersten Volumens 32 einen Ölablaufkanal, wodurch das entlang der Wand strömende Öl vor dem Demistor 40 abgefangen und nach unten zum Ölsumpf geleitet wird.

Obwohl die Erfindung anhand von Ausführungsformen mit festen Merkmalskombinationen beschrieben wird, umfasst sie jedoch auch die denkbaren weiteren vorteilhaften Kombinationen, wie sie insbesondere, aber nicht erschöpfend, durch die Unteransprüche angegeben sind. Sämtliche in den Anmeldungsunterlagen offenbarten Merkmale werden als erfindungswesentlich beansprucht, soweit sie einzeln oder in Kombination gegenüber dem Stand der Technik neu sind.

### Bezugszeichenliste

- 10: Verdichter
- 12: Gehäuse
- 14: Elektromotor
- 16: Antriebswelle
- 18: Verdichtungsvorrichtung
- 20: erster Schraubenläufer
- 22: zweiter Schraubenläufer
- 24: Verdichtungsraum
- 26: Hochdruckvolumen
- 28: Druckrohr
- 30: Ölabscheidevorrichtung
- 32: erstes Volumen
- 34: zweites Volumen
- 36: Trennvorrichtung
- 38: Trennwand
- 38-1: erster Trennwandabschnitt
- 38-2: zweiter Trennwandabschnitt
- 40: Demistor
- 42: Gehäuseseitenwand
- 44: erstes Ende der Gehäuseseitenwand 42
- 46: Stirnwand
- 48: zweites Ende der Gehäuseseitenwand 42
- 50: Verdichterausgang
- 52: Gehäuseinnenwand
- 54: Ölabführvorrichtung bzw. Ölfangvorrichtung
- 55: Ölauslass bzw. Ölaustritt bzw. Ölauslassöffnung
- 56: Begrenzung bzw. Wandung
- 58: Auslass des Druckrohrs 28

## Patentansprüche

1. Schraubenverdichter (10) mit einer Verdichtungsvorrichtung (18), insbesondere wenigstens einem Schraubenläufer (20, 22), die einer Ölabscheidevorrichtung (30) ein verdichtetes Medium zuführt, wobei
der Verdichter (10) ein erstes Volumen (32) und ein zweites Volumen (34), sowie eine das erste und das zweite Volumen (32, 34) voneinander trennende Trennvorrichtung (36) aufweist,
wobei das erste Volumen (32) durch eine Gehäuseinnenwand (52) und die Trennvorrichtung (36), welche das erste Volumen (32) von dem zweiten Volumen (34) trennt, begrenzt ist,
wobei die Trennvorrichtung (36) einen Demistor (40) aufweist,
**dadurch gekennzeichnet, dass**
an der Trennvorrichtung (36) eine Ölabführvorrichtung (54) angeordnet ist.

2. Verdichter (10) nach Anspruch 1,
**dadurch gekennzeichnet, dass**
die Ölabführvorrichtung (54) in Form eines Kanals ausgebildet ist.

3. Verdichter (10) nach einem der vorangehenden Ansprüche,
**dadurch gekennzeichnet, dass**
das erste Volumen (32) eine in etwa zylinderförmige Gehäuseseitenwand (42) aufweist, die an einem ersten Ende (44) durch eine Stirnwand (46) und an einem der Stirnwand (46) gegenüberliegenden zweiten Ende (48) durch die Trennvorrichtung (36) begrenzt ist, und dadurch dass die Ölabführvorrichtung (54) sich von einem radial äußeren Ende der Trennvorrichtung (36) nach innen erstreckend angeordnet ist.

4. Verdichter (10) nach einem der vorangehenden Ansprüche,
**dadurch gekennzeichnet, dass**
die Ölabführvorrichtung (54) eine im Querschnitt in etwa L-förmig ausgebildete Begrenzung (56), aufweist.

5. Verdichter (10) nach Anspruch 4,
**dadurch gekennzeichnet, dass**
die Begrenzung (56) eine Wandung ist.

6. Verdichter (10) nach einem der Ansprüche 4 oder 5,
**dadurch gekennzeichnet, dass**
die Begrenzung (56) an der Trennvorrichtung (36) angeordnet und mit der Gehäuseseitenwand (42) in Anlage ist.

7. Verdichter (10) nach einem der vorangehenden Ansprüche,
**dadurch gekennzeichnet, dass**
die Ölabführvorrichtung (54) sich über einen segmentartigen Abschnitt der Trennvorrichtung (36) erstreckt.

8. Verdichter (10) nach Anspruch 7,
**dadurch gekennzeichnet, dass**
sich die Ölabführvorrichtung (54) über einen kreissegmentartigen oder kreissektorartigen Abschnitt der Trennvorrichtung (36) erstreckt.

9. Verdichter (10) nach Anspruch 6,
**dadurch gekennzeichnet, dass**
die Ölabführvorrichtung (54) sich über ein Segment oder einen Winkelbereich der Trennvorrichtung (36) von 270° bis 340°, erstreckt.

10. Verdichter (10) nach einem der vorangehenden Ansprüche,
**dadurch gekennzeichnet, dass**
die Ölabführvorrichtung (54) sich über ein Segment oder einen Winkelbereich der Trennvorrichtung (36) von 280° bis 300°, vorzugsweise von 290° erstreckt.

11. Verdichter (10) nach einem der vorangehenden Ansprüche ,
**dadurch gekennzeichnet, dass**
sich ein Druckrohr (28) zum Zuführen des verdichteten Mediums in das erste Volumen (32) hineinerstreckt, und in diesem eine 90°-Biegung aufweist.

12. Verdichter (10) nach Anspruch 11,
**dadurch gekennzeichnet, dass**
das Druckrohr (28) zu einer der Trennvorrichtung (36) hin abgewandten Seite angeschrägt ist.

13. Verdichter (10) nach einem der vorangehenden Ansprüche,
**dadurch gekennzeichnet, dass**
der Demistor (40) ein Metallgestrick aufweist.

14. Verdichter (10) nach einem der vorangehenden Ansprüche,
**dadurch gekennzeichnet, dass**
die Ölabführvorrichtung (54) einen Ölauslass (55) aufweist, der in dem ersten Volumen (32) angeordnet ist.

15. Verdichter (10) nach einem der vorangehenden Ansprüche,
**dadurch gekennzeichnet, dass**
die Ölabführvorrichtung (54) vollständig in dem ersten Volumen (32) angeordnet ist.

## Claims

1. A screw compressor (10) having a compression apparatus (18), in particular at least one screw rotor (20, 22) which feeds a compressed medium to an oil separation apparatus (30), the compressor (10) having a first volume (32), a second volume (34) and a separation apparatus (36) which separates the first and the second volume (32, 34) from one another, the first volume (32) being delimited by way of a housing inner wall (52) and the separation apparatus (36) which separates the first volume (32) from the second volume (34), the separation apparatus (36) having a demistor (40),
**characterized in that**
an oil discharge apparatus (54) is arranged on the separation apparatus (36).

2. The compressor (10) as claimed in claim 1,
**characterized in that**
the oil discharge apparatus (54) is configured in the form of a channel.

3. The compressor (10) as claimed in one of the preceding claims,
**characterized in that**
the first volume (32) has an approximately cylindrical housing side wall (42) which is delimited by way of an end wall (46) at a first end (44) and by way of the separation apparatus (36) at a second end (48) which lies opposite the end wall (46), and **in that** the oil discharge apparatus (54) is arranged so as to extend inward from a radially outer end of the separation apparatus (36).

4. The compressor (10) as claimed in one of the preceding claims,
**characterized in that**
the oil discharge apparatus (54) has a border (56) which is configured with an approximately L-shaped cross section.

5. The compressor (10) as claimed in claim 4,
**characterized in that**
the border (56) is a wall.

6. The compressor (10) as claimed in claim 4 or 5,
**characterized in that**
the border (56) is arranged on the separation apparatus (36) and is in contact with the housing side wall (42).

7. The compressor (10) as claimed in one of the preceding claims,
**characterized in that**
the oil discharge apparatus (54) extends over a segment-like section of the separation apparatus (36).

8. The compressor (10) as claimed in claim 7,
**characterized in that**
the oil discharge apparatus (54) extends over a circular segment-like or circular sector-like section of the separation apparatus (36).

9. The compressor (10) as claimed in claim 6,
**characterized in that**
the oil discharge apparatus (54) extends over a segment or an angular range of the separation apparatus (36) of from 270° to 340°.

10. The compressor (10) as claimed in one of the preceding claims,
**characterized in that**
the oil discharge apparatus (54) extends over a segment or an angular range of the separation apparatus (36) of of from 280° to 300°, preferably of 290°.

11. The compressor (10) as claimed in one of the preceding claims,
**characterized in that**
a pressure pipe (28) for feeding in the compressed medium extends into the first volume (32), and has a 90° bend in said first volume (32).

12. The compressor (10) as claimed in claim 11,
**characterized in that**
the pressure pipe (28) is beveled toward a side which faces away from the separation apparatus (36).

13. The compressor (10) as claimed in one of the preceding claims,
**characterized in that**
the demistor (40) has a metal knitted mesh.

14. The compressor (10) as claimed in one of the preceding claims,
**characterized in that**
the oil discharge apparatus (54) has an oil outlet (55) which is arranged in the first volume (32).

15. The compressor (10) as claimed in one of the preceding claims,
**characterized in that**
the oil discharge apparatus (54) is arranged completely in the first volume (32).

## Revendications

1. Compresseur à vis (10) avec un dispositif de compression (18), en particulier au moins un rotor à vis (20, 22), qui amène un milieu comprimé à un dispositif de séparation d'huile (30),
le compresseur (10) présentant un premier volume (32) et un deuxième volume (34) ainsi qu'un dispositif de séparation (36) séparant le premier et le deuxième volume (32, 34) l'un de l'autre,
le premier volume (32) étant délimité par une paroi intérieure de carter (52) et le dispositif de séparation (36) qui sépare le premier volume (32) du deuxième volume (34),
le dispositif de séparation (36) présentant un dévésiculeur (40),
**caractérisé en ce que**
un dispositif d'évacuation d'huile (54) est disposé sur le dispositif de séparation (36).

2. Compresseur (10) selon la revendication 1,
**caractérisé en ce que**
le dispositif d'évacuation d'huile (54) est réalisé sous la forme d'un canal.

3. Compresseur (10) selon l'une des revendications précédentes,
**caractérisé en ce que**
le premier volume (32) présente une paroi latérale de carter (42) approximativement cylindrique qui est délimitée à une première extrémité (44) par une paroi frontale (46) et à une deuxième extrémité (48) opposée à la paroi frontale (46) par le dispositif de séparation (36), et **en ce que** le dispositif d'évacuation d'huile (54) est disposé en s'étendant vers l'intérieur à partir d'une extrémité radialement extérieure du dispositif de séparation (36).

4. Compresseur (10) selon l'une des revendications précédentes,
**caractérisé en ce que**
le dispositif d'évacuation d'huile (54) présente une délimitation (56) qui est approximativement en forme de L en section transversale.

5. Compresseur (10) selon la revendication 4,
**caractérisé en ce que**
la délimitation (56) est une paroi.

6. Compresseur (10) selon l'une des revendications 4 ou 5,
**caractérisé en ce que**
la délimitation (56) est disposée sur le dispositif de séparation (36) et est en contact avec la paroi latérale de carter (42).

7. Compresseur (10) selon l'une des revendications précédentes,
**caractérisé en ce que**
le dispositif d'évacuation d'huile (54) s'étend sur une partie en forme de segment du dispositif de séparation (36).

8. Compresseur (10) selon la revendication 7,
**caractérisé en ce que**
le dispositif d'évacuation d'huile (54) s'étend sur une partie en forme de segment ou de secteur circulaire du dispositif de séparation (36).

9. Compresseur (10) selon la revendication 6,
**caractérisé en ce que**
le dispositif d'évacuation d'huile (54) s'étend sur un segment ou une plage angulaire du dispositif de séparation (36) de 270° à 340°.

10. Compresseur (10) selon l'une des revendications précédentes,
**caractérisé en ce que**
le dispositif d'évacuation d'huile (54) s'étend sur un segment ou une plage angulaire du dispositif de séparation (36) de 280° à 300°, de préférence de 290°.

11. Compresseur (10) selon l'une des revendications précédentes,
**caractérisé en ce que**
un tube de pression (28) pour l'amenée du milieu comprimé s'étend dans le premier volume (32) et y présente un coude à 90°.

12. Compresseur (10) selon la revendication 11,
**caractérisé en ce que**
le tube de pression (28) est biseauté vers un côté opposé au dispositif de séparation (36).

13. Compresseur (10) selon l'une des revendications précédentes,
**caractérisé en ce que**
le dévésiculeur (40) présente un treillis métallique tricoté.

14. Compresseur (10) selon l'une des revendications précédentes,
**caractérisé en ce que**
le dispositif d'évacuation d'huile (54) présente une sortie d'huile (55) qui est disposée dans le premier volume (32).

15. Compresseur (10) selon l'une des revendications précédentes,
**caractérisé en ce que**
le dispositif d'évacuation d'huile (54) est disposé entièrement dans le premier volume (32).
